# FASCICULE DE BREVET EUROPEEN

(11) **EP 0 723 754 B1**
(45) Date de publication et mention de la délivrance du brevet: **07.04.1999**
(21) Numéro de dépôt: 95440002.4
(22) Date de dépôt: 26.01.1995
(51) Int. Cl.: A47F 7/00

(54) **Présentoir pour produits souples du type chaînes, cordages, fils ou analogues**
Schauvorrichtung für biegsame Produkte wie Ketten, Kabel, Draht u. dgl.
Display stand for flexible products such as chains, cords, wire or the like

(43) Date de publication de la demande: 31.07.1996
(73) Titulaire: VYNEX S.A., 08160 Balaives (FR)
(72) Inventeur: FARGANT, Jean-Paul, F-08200 FLOING (FR)
(74) Mandataire: Arbousse-Bastide, Jean-Claude Philippe

(56) Documents cités:
- FR-A- 815 488
- FR-A- 2 634 363
- US-A- 1 818 518

## Description

La présente invention a pour objet un présentoir destiné à la présentation à la vente de produits allongés souples du type chaînes, cordages, fils ou analogues.

Les objets allongés souples du type chaînes, cordages, fils ou analogues, sont vendus au mètre linéaire généralement dans des magasins spécialisés proposant de l'outillage, des matériaux de construction, de la quincaillerie ou autres produits similaires.

Ces objets sont souvent présentés enroulés sur des tourets montés en libre rotation sur des axes horizontaux, parallèles à la paroi verticale à laquelle ils sont solidarisés.

L'inconvénient principal de cette présentation est son encombrement qui porte économiquement préjudice au commerçant, du fait notamment qu'il est nécessaire de ménager des espaces entre les tourets pour placer des fiches d'identification des produits.

De plus, dans certains cas plusieurs tourets sont montés sur un même axe, ce qui peut obliger le vendeur à en enlever plusieurs pour en remplacer un.

Le document FR-A-815 488 décrit un meuble de présentation destiné à contenir des bobines de fil et comportant intérieurement des tiges ou broches qui peuvent être disposées en oblique ou en escalier de manière à assurer la visibilité simultanée d'un exemplaire de chacun des objets qu'il contient, l'extrémité de chaque tige ou broche étant agencée de façon à pouvoir retenir le premier objet de chaque catégorie.

Les broches peuvent être disposées obliquement de manière que les bobines descendent par gravité au fur et à mesure qu'on sort celle située devant, laquelle est retenue par un crochet ou un bouton excentré disposé en bout desdites broches.

Ce type de dispositif, s'il est adapté pour des objets tels que des bobines de fil ou autres articles de mercerie, ne saurait convenir pour des tourets de grandes dimensions susceptibles de porter des chaînes ou cordages qu'il faut pouvoir dévider et rembobiner à tour de rôle, car ces manipulations pourraient entraîner la chute du touret.

La présente invention vise à remédier à ces divers inconvénients en proposant un présentoir qui permet d'exposer de nombreux types de produits allongés souples dans un espace réduit et d'en faciliter la manipulation, en facilitant en outre le choix de l'acheteur.

Le présentoir selon l'invention se caractérise essentiellement en ce qu'il comprend des broches horizontales parallèles, régulièrement espacées, solidaridées à la paroi verticale de manière à former avec elle un angle de 60° à 70 °, et sur chacune desquelles peut être enfilé un touret maintenu par un flasque qui est solidarisable à ladite broche et solidarisable également audit touret afin de permettre son entraînement en rotation au moyen d'une poignée excentrée fixée sur ledit flasque.

Selon une caractéristique additionnelle du présentoir selon l'invention une broche comporte à proximité de son extrémité libre une gorge périphérique d'une largeur sensiblement supérieure à l'épaisseur du flasque, et ledit flasque comporte d'une part un orifice légèrement excentré, d'un diamètre légèrement supérieur à celui de ladite broche, et d'autre part périphériquement, sur sa face interne, en position diamétralement opposée par rapport au centre dudit orifice, un cavalier qui, de même que le flasque, est muni d'un perçage taraudé dans lequel est vissée la vis de la poignée, la joue du touret comportant périphériquement un rebord dirigé vers l'extérieur, le flasque étant enfilé par son orifice sur la broche jusqu'à s'engager dans la gorge, alors que le cavalier enjambe la joue du touret et que l'extrémité de la vis vient en appui contre la face extérieure de la joue, sous ledit rebord.

Les flasques mis en oeuvre dans le présentoir selon l'invention peuvent être avantageusement munis chacun d'une étiquette où sont inscrites les caractéristiques du produit embobiné sur le touret correspondant.

L'ensemble des broches du présentoir selon l'invention peut être avantageusement surmonté d'un pupitre sur lequel sont placées des étiquettes informatives relatives aux produits enroulés sur les tourets, ledit pupitre pouvant être surmonté d'un panneau sur lequel sont accrochées des cartes de présentation des produits susceptibles d'être détachées par l'acheteur.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue en perspective et en éclaté partiel d'un présentoir selon l'invention.
- la figure 2 représente une vue de face du même présentoir .
- les figures 3a et 3b représentent des vues en coupe longitudinale d'un détail du même présentoir .

Si on se référe à la figure 1 on peut voir qu'un présentoir selon l'invention comprend une paroi verticale 1 comportant une partie supérieure 10 sur laquelle sont accrochées des cartes de produits 2, éventuellement détachables par l'acheteur, et une partie inférieure 11 où sont exposés les produits proposés à la vente, les parties supérieure 10 et inférieure 11 étant séparées par un pupitre 3.

Le pupitre 3 comporte un plan incliné 30 sur lequel sont collées des étiquettes informatives 31 correspondant chacune à un produit proposé à la vente, le plan incliné 30 étant coiffé d'une plaque transparente horizontale 32 le long du bord de laquelle sont suspendus des échantillons 33 desdits produits, en regard de l'étiquette 31 correspondante.

La partie inférieure 11 comprend un bâti métallique 4 muni de barres horizontales 40 régulièrement espacées auxquelles sont solidarisées, par l'une de leurs extrémités, des broches 41, disposées en colonnes et en rangées, et positionnées horizontalement parallèlement les unes aux autres, mais non perpendiculairement aux barres 40, avec lesquelles elles font un angle d'environ 70°.

De plus, comme on peut le voir également sur la figure 2, les broches 41 d'une même colonne ne sont pas alignées verticalement mais selon une certaine pente, étant légèrement décalées obliquement en vue de permettre une meilleure vision d'ensemble.

Sur chacune des broches 41 est enfilé un touret 42 comprenant un corps tubulaire 43 et deux joues 44, le produit 45 proposé à la vente étant enroulé sur le corps tubulaire 43.

Si on se réfère maintenant aux figures 3a et 3b on peut voir qu'un touret 42 est bloqué sur une broche 41 au moyen d'un flasque 5.

La broche 41 comporte, à proximité de son extrémité libre 46, une gorge périphérique 47 d'une largeur sensiblement supérieure à l'épaisseur du flasque 5, et ce dernier comporte un orifice 50 légèrement excentré, d'un diamètre légèrement supérieur à celui de la broche 41.

De plus, la joue 44 du touret 42 comporte périphériquement un rebord 48 dirigé vers l'extérieur, et le flasque 5 comporte sur son bord intérieur, en position diamétralement opposée par rapport au centre de l'orifice 50, un cavalier 51 muni d'un perçage taraudé 52 dans lequel est vissée la vis 53 d'une poignée 54, à travers un autre perçage taraudé 57 ménagé en périphérie du flasque 5.

Le flasque 5 est enfilé sur la broche 41 jusqu'à la gorge 47 et y est engagé, tandis que le cavalier 51 enjambe la joue 44 et que la vis 53 est vissée complètement dans le perçage taraudé 52, son extrémité venant en appui contre la paroi extérieure 49 de la joue 44 en passant sous son rebord extérieur 48, rendant ainsi solidaires le flasque 5 et le touret 42.

On peut voir sur la figure 1 que chaque flasque 5 comporte une étiquette 55 où sont inscrites les caractéristiques du produit 45 enroulé sur le touret 42.

L'étiquette 55 comporte également une jauge 56 permettant d'apprécier approximativement la quantité de produit restant enroulée sur le touret 42.

On peut également voir sur les figures 1 et 2 que le pupitre 3 comporte sur son bord frontal une règle graduée 34 permettant à l'acheteur de mesurer la longueur de produit qu'il désire.

Un moyen de coupe tel qu'une pince coupante permettant de couper le produit à la longueur voulue peut être solidarisé fixement au présentoir, par exemple latéralement au pupitre 3, par l'intermédiaire d'une patte de fixation.

## Revendications

1. Présentoir destiné à la présentation à la vente de produits allongés souples du type chaînes, cordages, fils ou analogues, comprenant des broches horizontales (41) parallèles régulièrement espacées solidarisées à une paroi verticale (1), caractérisé en ce que lesdites broches (41) sont solidarisées à la paroi verticale (1) de manière à former avec elle un angle de 60° à 70°, et en ce que chacune d'elles peut porter un touret (42) maintenu par un flasque (5) qui est solidarisable à ladite broche (41) et solidarisable également audit touret (42), afin de permettre son entraînement en rotation au moyen d'une poignée (54) excentrée fixée sur ledit flasque (5).

2. Présentoir selon la revendication 1 caractérisé en ce qu'une broche (41) comporte à proximité de son extrémité libre (46) un gorge périphérique (47) d'une largeur sensiblement supérieure à l'épaisseur du flasque (5), tandis que ledit flasque (5) comporte d'une part un orifice (50) légèrement excentré, d'un diamètre légèrement supérieur à celui de ladite broche (41), et d'autre part périphériquement, sur sa face interne, en position diamétralement opposée par rapport au centre dudit orifice (50), un cavalier (51) qui est muni d'un perçage taraudé (52) dans lequel est vissée la vis (53) de la poignée (54), à travers un autre perçage taraudé (57) ménagé en périphérie du flasque (5) ; et en ce que la joue (44) du touret (42) comporte périphériquement un rebord (48) dirigé vers l'extérieur ; l'extrémité de ladite vis (53) étant destinée à venir en appui contre la face extérieure (49) de la joue (44), sous ledit rebord (48) le cavalier (51) enjambant la joue (44) du touret (42), lorsque le flasque (5) est enfilé par son orifice (50) sur la broche (41) jusqu'à s'engager dans la gorge (47) de ladite broche (41).

3. Présentoir selon la revendication 1 ou la revendication 2, caractérisé en ce que les broches (41) d'une même colonne sont légèrement décalées obliquement.

4. Présentoir selon l'une quelconque des revendications précédentes caractérisé en ce que l'ensemble des broches (41) est surmonté d'un pupitre (3) comportant un plan incliné (30) sur lequel sont placées des étiquettes informatives (31) concernant les produits (45) enroulés sur les tourets (42).

5. Présentoir selon l'une quelconque des revendications précédentes caractérisé en ce qu'il comporte à sa partie supérieure un panneau (10) sur lequel sont accrochées des cartes de produits (2), éventuellement détachables, correspondant à chacun des produits (45) exposés.

6. Présentoir selon la revendication 4 ou la revendication 5 caractérisé en ce que le pupitre (3) comporte sur son bord frontal une règle graduée (34).

7. Présentoir selon l'une quelconque des revendications précédentes caractérisé en ce que les étiquettes (55) collées sur les flasques (5) comportent chacune une jauge (56) permettant d'apprécier approximativement la quantité de produit (55) restant enroulée sur le touret (42).

## Claims

1. Display stand for displaying products for sale of elongated flexible products, such as chains, cords, wire or the like, and comprising horizontal parallel spindles (41) regularly spaced and rendered integral with a vertical wall (1), characterised in that said spindles are rendered integral with a vertical wall (1) so as to form with the latter an angle of between 60° and 70°, and in that each of the spindles can carry a cable drum (42) supported by a flange (5) able to be rendered integral with said spindle (41) and also with said cable drum (42) so as to enable it to drive in rotation by means of a handle (54) moved out of centre and secured to on said flange.

2. Display stand according to claim 1, characterised in that a spindle (41) comprises close to its free extremity (46) a peripheral throat (47) whose width is significantly larger than the thickness of the flange (5), whereas said flange (5) comprises firstly an orifice (50) moved slightly out of centre and having a diameter slightly larger than that of said spindle (41), and secondly peripherally on its internal face, positioned diametrically opposite with respect to the centre of said orifice (50), a jumper link (51) provided with a threaded hole (52) into which the screw (53) of the handle (54) is screwed through another threaded hole (57) fitted on the periphery of the flange(5), and in that the cheek (44) of the cable drum peripherally comprises a shoulder (48) orientated outwardly, the extremity of said screw (53) being intended to come into support against the external face (49) of the cheek (44) under said shoulder (48), the jumper link (51) spanning the cheek (44) of the cable drum (42) when the flange (5) is threaded via its orifice (50) onto the spindle (41) until it is engaged in the throat (47) of said spindle (41).

3. Display stand according to claim 1 or 2, characterised in that the spindles (41) of a given column are slightly obliquely out-of-line.

4. Display stand according to any one of the preceding claims, characterised in that the set of the spindles (41) is surmounted by a desk (3) comprising an inclined plane (30) on which information labels (31) are placed concerning the products (45) wound onto the cable drums (42).

5. Display stand according to any one of the preceding claims, characterised in that it comprises at its upper portion a panel (10) on which product cards (2) are hooked and subsequently able to be separated and corresponding to each of the products (45) displayed.

6. Display stand according to claim 4 or 5, characterised in that the desk (3) comprises a graduated ruler (34) on its frontal edge.

7. Display stand according to one of the preceding claims, characterised in that the labels (55) glued to the flanges (5) each comprise a gauge (56) able to approximately assess the amount of product (55) left wound on the cable drum (42).

## Patentansprüche

1. Warenständer zur Verkaufsaufstellung von biegsamen länglichen Waren, wie Ketten, Seilwerk, Drähten und dergleichen, mit gleichmäßig beabstandeten, mit einer senkrechten Wand (1) aus einem Stück verbundenen waagerechten und zueinander parallelen Stiften (41), dadurch gekennzeichnet, daß die besagten Stifte (41) mit der senkrechten Wand (1) aus einem Stück derart ausgebildet sind, daß Sie mit dieser einen Winkel von 60 bis 70° bilden, und daß jeder Stift eine Kabeltrommel (42) tragen kann, die durch einen Flansch (5) gehalten wird, der mit dem besagten Stift (41) und ebenfalls mit der besagten Kabeltrommel (42) aus einem Stück verbunden ist, um deren Drehantrieb mittels eines exzentrisch auf dem besagten Flansch (5) fixierten Griffes (54) zu ermöglichen.

2. Warenständer nach Anspruch 1, dadurch gekennzeichnet, daß ein Stift (41) in der Nähe seines freien Endes (46) eine Umfangsnut (47) umfaßt, deren Breite wesentlich größer ist als die Dicke des Flansches (5), während der besagte Flansch (5) einerseits eine leicht exzentrische Öffnung (50) mit einem etwas größeren Durchmesser als dem des besagten Stiftes (41) und andererseits an seinem Umfang an der inneren Seite einen in einer zu der Mitte der besagten Öffnung (50) diametral gegenüberstehenden Stellung angeordneten Reiter (51) aufweist, der mit einer Gewindebohrung (52) versehen ist, in welche die Schraube (53) des Griffes (54) durch eine weitere am Umfang des Flansches (5) angebrachte Gewindebohrung (57) eingeschraubt wird und daß die Scheibe (44) der Kabeltrommel (42) am Umfang einen nach außen gerichteten Rand (48) aufweist, wobei das Ende der besagten Schraube (53) derart ausgebildet ist, daß es an die Außenseite (49) der Scheibe (44) zur Anlage kommt, wobei unter dem besagten Rand (48) des Reiters (51) die Scheibe (44) der Kabeltrommel (42) überspringt, wenn der Flansch durch seine Öffnung (50) auf den Stift (41) bis zum Einfahren in die Nut (47) des besagten Stiftes (41) aufgesteckt wird.

3. Warenständer nach Anspruch 1 oder 2, dadurch gekennzeichnet, daß die Stifte (41) einer selben Säule schräg zueinander leicht versetzt sind.

4. Warenständer nach irgendeinem der vorgehenden Ansprüche, dadurch gekennzeichnet, daß ein Pult (3) die Gesamtstifte (41) überragt, das eine schiefe Ebene (30) aufweist, auf welcher Informationsetiketten (31) angebracht sind, die sich auf die um auf die Kabeltrommeln (42) aufgewickelten Produkte (45) beziehen.

5. Warenständer nach irgendeinem der vorgehenden Ansprüche, dadurch gekennzeichnet, daß er in seinem oberen Teil eine Tafel (10) umfaßt, an welcher eventuell abnehmbare, jedem ausgestellten Produkt (45) entsprechende Produktkarten (2) angehängt sind.

6. Warenständer nach Anspruch 4 oder Anspruch 5, dadurch gekennzeichnet, daß das Pult (3) an seiner vorderen Kante einen Strichmaßstab (34) aufweist.

7. Warenständer nach irgendeinem der vorgehenden Ansprüche, dadurch gekennzeichnet, daß die an den Flanschen (5) haftenden Etiketten (55) jeweils ein Eichmaß (56) umfassen, die in etwa die Abschätzung der auf der Kabeltrommel (42) aufgewickelten restlichen Produktmenge (55) ermöglicht.
